# EUROPÄISCHE PATENTSCHRIFT

(11) **EP 1 560 762 B1**
(45) Veröffentlichungstag und Bekanntmachung des Hinweises auf die Patenterteilung: **24.05.2006**
(21) Anmeldenummer: 03778294.3
(22) Anmeldetag: 29.10.2003
(51) Int. Cl.: B65D 25/20

(54) **VERPACKUNG FÜR NAHRUNGSMITTEL, INSBESONDERE FÜR TIERNAHRUNGSMITTEL**
PACKAGING FOR FOODSTUFFS, IN PARTICULAR FOR ANIMAL FOODSTUFFS
EMBALLAGE DESTINE A DES ALIMENTS, EN PARTICULIER DES ALIMENTS POUR ANIMAUX

(30) Priorität: 12.11.2002 DE 20217376 U
(43) Veröffentlichungstag der Anmeldung: 10.08.2005
(73) Patentinhaber: Leidel, Robert, 90491 Nürnberg (DE)
(72) Erfinder: Leidel, Robert, 90491 Nürnberg (DE)
(74) Vertreter: Lösch, Christoph Ludwig Klaus
(86) Internationale Anmeldenummer: PCT/EP2003/012010
(87) Internationale Veröffentlichungsnummer: WO 2004/043804

(56) Entgegenhaltungen:
- WO-A-01/83316
- DE-A- 4 444 440
- US-A- 4 661 388
- US-A- 4 720 423
- US-A- 6 102 224
- PATENT ABSTRACTS OF JAPAN vol. 018, no. 193 (M-1588), 5. April 1994 (1994-04-05) -& JP 06 001332 A (SANRA KK), 11. Januar 1994 (1994-01-11)

## Beschreibung

Die Erfindung betrifft eine Verpackung für Nahrungsmittel, insbesondere für Tiernahrungsmittel, gemäß dem Oberbegriff des Schutzanspruchs 1.

Haustiere, insbesondere Hunde und Katzen, haben - wie auch der Mensch - Präferenzen für bestimmte Nahrungsmittel. Diese Präferenzen können von Mahlzeit zu Mahlzeit verschieden sein. Öffnet ein Tierhalter für sein Haustier eine Tiernahrungsmittelverpackung, beispielsweise eine Dose Katzenfutter, so kann es durchaus sein, daß das Haustier an diesem Tag diese bestimmte Nahrungsmittel-Zubereitung verschmäht.

Mittels prägnanter Farbgebung der Verpackung ist es heute bereits möglich, in gewissem Umfang dem Haustier eine Unterscheidungsmöglichkeit unterschiedlicher Tiernahrungsmittelverpackungen zu ermöglichen. Das Tier kann hier jedoch nur durch Erlernen und das Anwenden von Erfahrungswissen den für das Tier erkennbaren Farbunterschied der einzelnen Verpackungen den einzelnen unterschiedlichen darin enthaltenen Nahrungsmitteln zuordnen.

Aufgabe der vorliegenden Erfindung ist es, eine Verpackung für Nahrungsmittel, insbesondere Tiernahrungsmittel, gemäß dem Oberbegriff des Anspruchs 1 so auszugestalten, daß auch ohne Erfahrungswissen über den Zusammenhang zwischen äußerem Erscheinungsbild einer Verpackung und deren Nahrungsmittelinhalt dem Tier eine Auswahlmöglichkeit gegeben wird.

Diese Aufgabe wird bei einer gattungsgemäßen Verpackung gemäß Anspruch 1 dadurch gelöst, daß die Mikrokapseln in einer Mikrokapselschicht angeordnet sind, die über eine Klebemittelschicht mit der Umhüllung bzw dem Träger verbunden ist und dass auf die Mikrokapselschicht eine abziehbare Versiegelungsfolie mittels einer weiteren Klebeschicht aufgebracht ist und die abziehbare Versiegelungsfolie in mehreren Schritten von der Mikrokapselschicht abziehbar ist, wobei sie in jedem Schritt nur von einem Teil der Mikrokapselschicht abziehbar ist und wobei sie nach dem Abziehen zur erneuten Bedeckung des freigelegten Teils der Mikrokapselschicht mit dieser wieder verklebbar ist.

Diese erfindungsgemäße Lösung ermöglicht es dem Tier, durch seinen Geruchssinn eine Auswahl zwischen unterschiedlichen Verpackungen und damit zwischen unterschiedlichen Nahrungsmittel-Inhalten zu treffen. Es riecht somit den Inhalt der Nahrungsmittelverpackung, obwohl diese noch geschlossen ist.

Beim Abziehen der Versiegelungsfolie, die über die weitere Klebeschicht auf den Mikrokapseln der Mikrokapselschicht anhaftet, werden die Mikrokapseln zerstört und die darin enthaltenen Duftstoffe werden freigegeben. Diese Ausführungsform ist deshalb von Vorteil, weil die Verpackung, solange die Versiegelungsfolie noch nicht abgezogen ist, geruchsneutral ist. Des weiteren verbleiben die Duftstoffe auch bei längerer Lagerung in den Mikrokapseln, ohne daß sie sich, wie dies bei einer einfachen Imprägnierung der Verpackung der Fall wäre, mit der Zeit verflüchtigen.

Besonders vorteilhaft ist dabei, daß die abziehbare Versiegelungsfolie in mehreren Schritten von der Mikrokapselschicht abziehbar ist, wobei sie in jedem Schritt nur von einem Teil der Mikrokapselschicht abziehbar ist und wobei sie nach dem Abziehen zur erneuten Abdeckung des freigelegten Teils der Mikrokapselschicht mit dieser wieder verklebbar ist. Dies erlaubt eine mehrmalige Freisetzung der Duftstoffe. So kann beispielsweise dem Haustier eine Auswahl von mehreren Verpackungen vorgelegt werden, wobei sich das Haustier dann an dem Duft der einzelnen Verpackungen orientieren und eine Auswahl treffen kann. Die nicht ausgewählten Verpackungen können dann durch Wiederverkleben der Versiegelungsfolie für eine nächste Mahlzeit ungeöffnet aufgehoben werden, wo das Tier dann erneut die Möglichkeit hat, von dieser bereits einmal zur Auswahl gestandenen Verpackung eine Duftprobe zu nehmen.

Aus der DE 44 44 440 A1 ist es grundsätzlich bekannt, eine Verpackung aus Papier, Pappe oder Karton mit einem Geruchsstoff zu versehen, der für Ungeziefer unangenehm ist und daher auf das Ungeziefer eine abschreckende Wirkung hat. Auf diese Weise soll der Inhalt der Verpackung vor Ungezieferbefall geschützt werden können.

Das deutsche Gebrauchsmuster 298 09 384 U1 offenbart Duftstreifen zur Geruchsverbesserung, in denen ein auf den Duftstreifen aufgebrachter Duftstoff mit einer Schutzfolie versiegelt ist.

Eine Verpackung gemäß dem Oberbegriff des Anspruchs 1 ist aus US-A-4 720 423 bekannt.

Die Erfindung wird nachfolgend unter Bezugnahme auf die Zeichnung näher erläutert in dieser zeigt die einzige Figur eine Tierfutterdose, die entsprechend der vorliegenden Erfindung einen Duftstoffe enthaltenden Bereich aufweist.

Die Figur zeigt eine Tierfutterdose 1, die beispielsweise aus Weißblech besteht und an ihrem Außenumfang mit einer Bedruckung oder einer Banderole 10 aus Papier oder Kunststoff versehen ist. Auf dem oberen stirnseitigen Deckel 12 der Dose 1 ist ein Bereich 2 vorgesehen, der Duftstoffe enthält, die den gleichen Geruch abgeben wie das in der Tierfutterdose enthaltene Tiernahrungsmittel. Es ist dort ein Trägerstreifen 14 angebracht, der eine Mikrokapselschicht 16 aus Duftstoffe enthaltenden Mikrokapseln 18 aufweist. Die Mikrokapselschicht 16 ist mittels einer ersten Klebemittelschicht 20 auf dem oberen Deckel 12 der Dose 1 befestigt. Auf der von der Dose 1 abgewandten Seite der Mikrokapselschicht 16 ist diese mit einer weiteren Klebemittelschicht 22 versehen, die eine Schutz- oder Versiegelungsfolie 24 auf der Mikrokapselschicht 16 fixiert.

In der Figur ist dargestellt, daß die Versiegelungsfolie 24 etwa zu zwei Dritteln von der Mikrokapselschicht 16 abgezogen ist, wobei in diesem freigelegten Teil 16', 16" der Mikrokapselschicht 16 die mikrokapseln 18 durch das Abziehen der Versiegelungsfolie 24 und der mit ihr verbundenen weiteren Klebeschicht 22 zerstört worden sind, so daß die darin enthaltenen Duftstoffe freigesetzt worden sind. In dem Teil 16"' der Mikrokapselschicht 16, auf dem die Versiegelungsfolie 24 noch unverändert klebt, sind die Mikrokapseln 18 noch unzerstört und die Duftstoffe sind in diesen Mikrokapseln 18 noch enthalten. Die Mikrokapselschicht 16 ist im gezeigten Beispiel mit drei Abschnitten 16', 16'', 16"' von Mikrokapseln versehen, die durch Stege 17 voneinander getrennt sind. Auf diese Weise kann der Trägerstreifen 14 dreimal geöffnet werden, wobei jeweils die Mikrokapseln 18 eines einzigen der Abschnitte 16', 16" , 16" ' zerstört und deren Duftstoffe freigesetzt werden. Die Tierfutterdose 1 kann somit zu drei unterschiedlichen Zeitpunkten dem Haustier zur Auswahl angeboten werden.

Das in der Figur gezeigte Ausführungsbeispiel der erfindungsgemäßen mit einem Duftstoff versehenen Verpackung ist einfach und kostengünstig zu fertigen, da die bislang verwendeten Verpackungen, unabhängig davon, ob es sich um Weißblechdosen oder um Kartonverpackungen oder um vakuumverschweißte Beutel handelt, unverändert weiter eingesetzt werden können; sie müssen lediglich mit einem entsprechend dem gezeigten Beispiel der Erfindung ausgebildeten Trägerstreifen 14 mit Duftstoffe enthaltenden Mikrokapseln 18 zusätzlich versehen werden.

Die Erfindung ist nicht auf das obige Ausführungsbeispiel beschränkt, das lediglich der allgemeinen Erläuterung des Kerngedankens der Erfindung dient. Im Rahmen des Schutzumfangs kann die erfindungsgemäße Verpackung vielmehr auch andere als die oben beschriebenen Ausgestaltungsformen annehmen.

Bezugszeichen im Anspruch, der Beschreibung und den Zeichnungen dienen lediglich dem besseren Verständnis der Erfindung und sollen den Schutzumfang nicht einschränken.

## Patentansprüche

1. Verpackung für Nahrungsmittel, insbesondere für Tiernahrungsmittel, bestehend aus einer die Nahrungsmittel umschließenden Umhüllung, wobei die Umhüllung (1) mit einem Träger (14) versehen ist, der Duftstoffe aufweist, die olfaktorisch dem in der Verpackung enthaltenen Nahrungsmittel entsprechen und die Duftstoffe in Mikrokapseln (18) enthalten sind, **dadurch gekennzeichnet, dass** die Mikrokapseln (18) in einer Mikrokapselschicht (16) angeordnet sind, die über eine Klebemittelschicht (20) mit der Umhüllung (1) bzw. dem Träger (14) verbunden ist und dass auf die Mikrokapselschicht (16) eine abziehbare Versiegelungsfolie (24) mittels einer weiteren Klebeschicht (22) aufgebracht ist und die abziehbare Versiegelungsfolie (24) in mehreren Schritten von der Mikrokapselschicht (16) abziehbar ist, wobei sie in jedem Schritt nur von einem Teil (16', 16", 16"') der Mikrokapselschicht (16) abziehbar ist und wobei sie nach dem Abziehen zur erneuten Bedeckung des freigelegten Teils (16', 16") der Mikrokapselschicht (16) mit dieser wieder verklebbar ist.

## Claims

1. Packaging for food, in particular for animal food, comprising a casing which encloses the food, the casing (1) being provided with a carrier (14) which contains perfumed substances which correspond, in olfactory terms, to the food contained in the packaging, the perfumed substances being contained in microcapsules (18), **characterized in that** the microcapsules (18) are arranged in a microcapsule layer (16) which is connected to the casing (1) and/or the carrier (14) via an adhesive layer (20), and **in that** a pull-off sealing sheet (24) is applied to the microcapsule layer (16) by means of a further adhesive layer (22) and the pull-off sealing sheet (24) can be pulled off from the microcapsule layer (16) in a number of steps, it being possible for it to be pulled off only from part (16', 16", 16"') of the microcapsule (16) in each step and, once pulled off, to be adhesively bonded to the microcapsule layer (16) again in order for the exposed part (16', 16") thereof to be covered again.

## Revendications

1. Emballage destiné à des aliments, notamment des aliments pour animaux, constitué d'une enveloppe entourant les aliments, l'enveloppe (1) étant pourvue d'un support (14), qui présente des substances odoriférantes qui correspondent du point de vue olfactif à l'aliment contenu dans l'emballage et les substances odoriférantes étant contenues dans des microcapsules (18), **caractérisé en ce que** les microcapsules (18) sont disposées dans une couche de microcapsules (16) qui est connectée par le biais d'une couche d'adhésif (20) à l'enveloppe (1) ou au support (14) et **en ce que** sur la couche de microcapsules (16), on applique un film de scellage retirable (24) au moyen d'une autre couche de colle (22), et le film de scellage retirable (24) peut être retiré en plusieurs étapes de la couche de microcapsules (16), son retrait pouvant s'effectuer dans chaque étape seulement par une partie (16', 16", 16"') de la couche de microcapsules (16) et son recollage avec la couche de microcapsules (16) pouvant être effectué après le retrait en vue de recouvrir à nouveau la partie dégagée (16', 16") de la couche de microcapsules (16).
